# EUROPÄISCHE PATENTSCHRIFT

(11) **EP 0 534 398 B1**
(45) Veröffentlichungstag und Bekanntmachung des Hinweises auf die Patenterteilung: **12.03.1997**
(21) Anmeldenummer: 92116273.1
(22) Anmeldetag: 23.09.1992
(51) Int. Cl.: B65D 5/48, B65D 85/60

(54) **Längliche Verpackungsschachtel für quaderförmige Gegenstände, insbesondere kofferartige Pralinen**
Elongated box for packaging parallelepiped articles, especially pralines
Boîte d'emballage allongée pour des objets parallélépipédiques, notamment des pralines en forme de coffre

(30) Priorität: 25.09.1991 DE 9111972 U
(43) Veröffentlichungstag der Anmeldung: 31.03.1993
(73) Patentinhaber: Ferrero oHG mbH, D-35260 Stadtallendorf (DE)
(72) Erfinder: Holtorf, Ehrhard, W-6472 Altenstadt (DE)
(74) Vertreter: Sperling, Rüdiger, Dipl.-Ing.

(56) Entgegenhaltungen:
- EP-A- 0 324 320
- DE-U- 8 716 001
- DE-U- 8 907 593
- FR-A- 1 123 046
- NL-A- 6 916 536
- US-A- 1 922 571
- US-A- 3 918 353
- US-A- 4 089 457

## Beschreibung

Die Erfindung bezieht sich auf eine längliche Verpackungsschachtel für quaderförmige, gleichförmige Gegenstände, insbesondere kofferartige Pralinen aus Karton und/oder Kunststoff, welche aus einem behälterförmigen Teil, einem Deckel und einem einstückigen Abstandhalter im behälterförmigen Teil für die Gegenstände besteht.

Derartige Verpackungsbehälter, auch für Pralinen, sind bekannt. Der Abstandhalter für die aufgenommenen Gegenstände, insbesondere Pralinen, besteht gewöhnlich aus einer Kunststoffolie, die Einbuchtungen entsprechend der Form der Pralinen aufweist, so daß die Pralinen nach Schließen der Schachtel in diesen Einbuchtungen unverrückbar gehalten werden. Diese Einlage kann z.B. aus Kunststoff unter Verwendung einer entsprechenden Form hergestellt werden.

Aus der US-A-1 922 571 ist eine längliche Verpackungsschachtel bekannt, die aus einem behälterförmigen Teil, einem Deckel und einem einstückigen Abstandhalter im behälterförmigen Teil für die zu verpackenden Gegenstände sowie aus einer dünnen Innenabdeckung besteht. Der Abstandhalter ist aus einem einstückigen Zuschnitt aus einer flachen Basiswand, in der ein einer Reihe angeordnete Aufnahmelöcher für die zu verpackenden Gegenstände enthalten sind, hergestellt und gefaltet. Zwischen den Aufnahmelöchern und seitlich verbleiben in der Basiswand Stege, wodurch der Abstandhalter in der Draufsicht betrachtet eine leiterförmige Ausgestaltung hat. Außerdem umfaßt diese bekannte Verpackungsschachtel unterhalb der Aufnahmelöcher Aufnahmebehälter für die zu verpackenden Gegenstände.

Der US-A-1 922 571 kann lediglich in den Abbildungen entnommen werden, daß das behälterförmige Teil und der Deckel jeweils aus mehreren Zuschnitten hergestellt und gefaltet sind, womit ein großer Herstellungsaufwand verbunden ist.

Die Erfindung hat daher zum Ziel, eine längliche Verpackungsschachtel, wie sie aus dem Stand der Technik bekannt ist, zu vereinfachen.

Dieses Ziel wird mit einer Verpackungsschachtel nach Anspruch 1 oder nach Anspruch 4 gelöst.

Bei den erfindungsgemäßen Ausgestaltungen ist gemeinsam, daß auch der behälterförmige Teil und der Deckel je aus einem gesonderten Zuschnitt bestehen und gefaltet sind, wodurch eine kostengünstige Herstellung ermöglicht wird. Zur Vereinfachung trägt weiterhin bei, daß bei der Ausgestaltung nach Anspruch 1 eine Seitenwand des behälterförmigen Teils niedriger bemessen ist als der Abstandhalter, und daß sich bei der Ausgestaltung nach Anspruch 4 die Aufnahmelöcher bis zu den Schenkeln erstrecken. Durch die letzteren Merkmale ist eine handhabungsfreundliche Entnahmemöglichkeit der Gegenstände gewährleistet. Außerdem führen diese Merkmale zu einer kompakteren Bauweise der Verpackungsschachtel.

Vorteilhafte und bevorzugte Ausgestaltungen der Erfindung sind in den abhängigen Ansprüchen angegeben.

Auch wenn es ohne weiteres möglich ist, eine derartige Verpackungsschachtel aus Kunststoff herzustellen, ist die Fertigung aus Karton schon deshalb vorzuziehen, weil es sich bei diesem Material um ein leicht verrottbares und daher umweltfreundliches Material handelt. Nach der Erfindung ist vorgesehen, daß alle drei Zuschnitte in erster Linie aus Karton gefertigt werden.

Nach einer besonderen Ausführungsform der Erfindung hat der Abstandhalter im Querschnitt eine U-Form, deren die Sprossen einer Leiter entsprechenden Stege an diesen angebrachte Lappen aufweisen.

Die Schenkel des Abstandhalters können aus rechtwinklig abklappbaren Streifen bestehen, welche den Seitenwänden der Schachtel zugepaßt sind.

Zweckmäßigerweise bildet die stirnwand des Deckels in geschlossenem Zustand der Verpackungsschachtel einen Seitenwandabschnitt und liegt auf dem zugeordneten Seitenwandabschnitt des behälterförmigen Teils auf.

Das Scharnier des abklappbaren Deckels kann durch eine perforierte oder durch Schlitze gebildeten Falzung gebildet sein, und die Rückseite des Deckels kann die Rückseite des behälterförmigen Teils abdecken.

Die Schachtel kann im Querschnitt annähernd quadratisch sein und eine Länge von 25 - 55 cm, vorzugsweise annähernd 40 cm, aufweisen. Durch den quadratischen Querschnitt ist die Stapelfähigkeit derartiger Schachteln in entsprechenden Transportbehältern besonders einfach.

Der Abstandhalter ist vorzugsweise zur Aufnahme nur einer Reihe von kofferförmigen Pralinen ausgebildet. Die gewöhnlich quer zur Längsrichtung der Verpackungsschachtel eingesetzten Pralinen sind somit für den Querschnitt einer derartigen Verpackungsschachtel maßgebend.

In der Zeichnung ist eine beispielsweise Ausführungsform der Erfindung dargestellt; sie wird nachfolgend näher beschrieben. Es zeigt:
- Fig. 1: eine Teilansicht auf die geschlossene Verpackungsschachtel,
- Fig. 2: eine Teilansicht auf die gleiche Verpackungsschachtel in geöffnetem Zustand,
- Fig. 3: einen Zuschnitt in aufgeklapptem Zustand für den Deckel in Teilansicht,
- Fig. 4: einen Zuschnitt in aufgeklapptem Zustand für den behälterförmigen Teil in Teilansicht,
- Fig. 5: einen Zuschnitt in aufgeklapptem Zustand für den Abstandshalter in Teilansicht,
- Fig. 6: in etwas vergrößertem Maßstab den Abstandhalter in Schrägansicht, und
- Fig. 7: eine Praline, die in erster Linie für die Verpackungsschachtel geeignet ist.

Eine ca. 40 cm lange Verpackungsschachtel dient zur Aufnahme von kofferförmigen Pralinen, die jeweils in einer Reihe hintereinander durch einen leiterförmigen Abstandhalter getrennt gehalten sind.

Die Verpackungsschachtel besteht aus einem Deckel 1, einem behälterförmigen Teil 2 und einem Abstandhalter 3. Diese drei Teile werden je aus einem Kartonzuschnitt hergestellt.

In Fig. 3 ist der Kartonzuschnitt für den Deckel 1 teilweise dargestellt. Der rechteckige Abschnitt 4 bildet die spätere Oberfläche des Deckels; an beiden Enden dieses Abschnitts sind Lappen 5 abbiegbar angebracht, welche den Querseiten des Deckels entsprechen. Die annähernd quadratische Querseite hat eine jeweilige Seitenlänge von 3,0 - 4,0 cm. An der einen Längsseite des Abschnitts 4 ist ein schmaler Streifen 6 faltbar angebracht, welcher, wie aus Fig. 2 ersichtlich ist, den Verbindungsstreifen zwischen den Endlappen 7 und der Oberseite 4 bildet.

Der Endlappen 7 wird auf der Rückseite des zusammengefalteten behälterförmigen Teils 2 angeklebt. Die Falzung 8 zwischen dem Endlappen 7 und dem streifenförmigen Abschnitt 6 ist perforiert bzw. durch Schlitze gebildet und bildet das Scharnier des Deckels, wie ebenfalls aus Fig. 2 ersichtlich ist.

Die Stirnseite 9 des Deckels 1 schließt sich über einen Falz an den rechteckigen Abschnitt 4 an; diese Stirnwand wird durch Hineinklappen des Streifens 10 verstärkt; der Endlappen 11 bildet die Innenfläche des Deckels unterhalb des stirnförmigen Teils 4, d.h. also unterhalb der Oberseite des Deckels.

Die Seitenlappen 12, 13 und 14 dienen beim Zusammenfalten des Zuschnitts für den Deckel - in der Darstellung der Figur 3 nach rechts eingeschlagen - als Kantenverstärkung.

Der Zuschnitt für den behälterförmigen Teil 2 - dargestellt in Fig. 4 - besteht aus einer Bodenfläche 15, an der sich der Abschnitt 16, die spätere Rückseite des behälterförmigen Teils 2 anschließt. Der Abschnitt 16 wird durch einen Abschnitt 17 verdoppelt, so daß die Rückwand einerseits besonders biegesteif ist und andererseits zum Ankleben des Abschnitts 7 des Deckels 1 dient.

Die Stirnfläche der Verpackungsschachtel wird durch einen Streifen 18 gebildet, welcher durch einen Streifen 19 verdoppelt wird.

Die Seiten 16 und 18 werden an ihren Kanten durch Endlappen 20 bzw.21 ausgesteift. Die Querseiten des behälterförmigen Teils werden durch annähernd quadratische Lappen 22 erstellt, welche jeweils durch Endlappen 23 verdoppelt werden.

Der Abstandhalter 3 besteht ebenfalls aus einem Zuschnitt, der leiterförmig ausgebildet ist.

Wie aus Fig. 5 ersichtlich ist, sind zwischen zwei Schenkeln 30 und 31 sprossenartige Verbindungen, die aus Stegen 32 bestehen, vorgesehen.

Wie aus Fig. 6 ersichtlich ist, bilden die Schenkel 30 und 31 sowie die Stege 32 einen U-förmigen Querschnitt, wobei der Abstand der jeweiligen Stege 32 durch Löcher gebildet sind, welche durch Herabklappen von Lappen 33 gebildet werden, die in Größe und Breite diesen Löchern entsprechen.

Die Lappen 33 stützen mit ihren seitlichen Kanten die Schenkel 30 und 31 ab, so daß der Abstandhalter 3 im Querschnitt in Wirkstellung U-förmig ist. Zur Aussteifung der Abstandhalter können an deren jeweiligen Enden Endlappen 34 vorgesehen sein.

In Fig. 7 ist eine koffenförmige Praline dargestellt, die eine rechteckige Bodenfläche 40 und sich zur leicht abgerundeten Oberfläche 41 einander nähernde Seitenflächen 42, 43 aufweist.

Die Schenkel 30, 31 sind etwas breiter als die Vorderwand 18 des behälterförmigen Teils; die kofferförmigen Pralinen ragen aus der durch die Sprossen gebildeten Oberfläche des Abstandshalters 3 etwas heraus, so daß die Entnahme der Pralinen erleichtert ist, zumal die Stirnseite 9 des Deckels 1, wie aus Fig. 1 und aus Fig. 2 ersichtlich ist, breiter ist als die entsprechende Stirnfläche 18 des behälterförmigen Teils 2. Die seitlichen Querflächen bzw. die Querseiten 5 decken die Querseiten 15 des behälterförmigen Teils in einer unterschiedlichen Höhe ab, wobei die Stirnseite 9 mit ihrer freien Kante 44 auf der entsprechenden Kante des Stirnseitenabschnitts 18 des behälterförmigen Teils aufliegt.

## Patentansprüche

1. Längliche Verpackungsschachtel aus Karton und/oder Kunststoff für quaderförmige, gleichförmige Gegenstände, insbesondere kofferartige Pralinen, bestehend aus einem behälterförmigen Teil (2), einem Deckel (1) und einem einstückigen Abstandhalter (3) im behälterförmigen Teil (2) für die Gegenstände, wobei der Abstandhalter (3) aus einem gesonderten Zuschnitt besteht und zur Aufnahme vereinzelter, reihenartig angeordneter Gegenstände leiterartig ausgebildet ist, **dadurch gekennzeichnet,** daß der behälterförmige Teil (2) und der Deckel (1) jeweils aus einem gesonderten Zuschnitt bestehen und gefaltet sind, und daß eine Seitenwand (18) des behälterförmigen Teils (2) niedriger bemessen ist als der Abstandhalter (3).

2. Verpackungsschachtel nach Anspruch 2, **dadurch gekennzeichnet,** daß die leiterartige Ausbildung Stege (32) enthält, deren Enden mit abgeklappten Schenkeln (30,31) verbunden sind.

3. Verpackungsschachtel nach Anspruch 2, **dadurch gekennzeichnet,** daß zwischen den Stegen (32) Aufnahmelöcher bestimmt sind, die sich bis zu den Schenkeln (31,32) erstrecken.

4. Längliche Verpackungsschachtel aus Karton und/oder Kunststoff für quaderförmige, gleichförmige Gegenstände, insbesondere kofferartige Pralinen, bestehend aus einem behälterförmigen Teil (2), einem Deckel (1) und einem einstückigen Abstandhalter (3) im behälterförmigen Teil (2) für die Gegenstände, wobei der Abstandhalter (3) aus einem gesonderten Zuschnitt besteht und mit flachen Stegen (32), zwischen denen Aufnahmelöcher für die Gegenstände reihenartig angeordnet sind, sowie an den Enden der Stege (32) heruntergeklappten Schenkein (30) in der Draufsicht leiterförmig ausgebildet ist, **dadurch gekennzeichnet,** daß der behälterförmige Teil (2) und der Deckel (1) jeweils aus einem gesonderten Zuschnitt besteht und gefaltet sind, und daß sich die Aufnahmelöcher bis zu den Schenkein (30,31) erstrecken.

5. Verpackungsschachtel nach Anspruch 4, **dadurch gekennzeichnet,** daß eine Seitenwand (18) des behälterförmigen Teils (2) niedriger bemessen ist als der Abstandhalter (3).

6. Verpackungsschachtel nach einem der Ansprüche 1 bis 3 oder 5, **dadurch gekennzeichnet,** daß der Deckel (1) eine Seitenwand (9) aufweist, die auf der Seitenwand (18) des behälterförmigen Teils (2) aufliegt.

7. Verpackungsschachtel nach einem der Ansprüche 2 bis 6, **dadurch gekennzeichnet,** daß die Stege (32) an ihren Rändern mit Lappen (33) verbunden sind, die abgeklappt sind.

8. Verpackungsschachtel nach Anspruch 7, **dadurch gekennzeichnet,** daß die abgeklappten Lappen (33) in ihrer Breite und Länge jeweils der Breite und Länge des zugehörigen Aufnahmelochs zwischen zwei Stegen (32) entsprechen.

9. Verpackungsschachtel nach einem der vorhergehenden Ansprüche, **dadurch gekennzeichnet,** daß die Breite des Abstandhalters (3) an die Innenbreite der Verpackungsschachtel angepaßt ist.

10. Verpackungsschachtel nach einem vorhergehenden Ansprüche, **dadurch gekennzeichnet,** daß die schmalseitige Stirnwand (22) des behälterförmigen Teils (2) den Abstandhalter (3) nach oben überragt.

11. Verpackungsschachtel nach einem der vorhergehenden Ansprüche, **dadurch gekennzeichnet,** daß der Deckel (1) mit dem behälterförmigen Teil (2) durch ein Scharnier verbunden ist, das auf einer Längsseite der Verpackungsschachtel angeordnet ist.

12. Verpackungsschachtel nach Anspruch 11, **dadurch gekennzeichnet,** daß das Scharnier durch einen längs faltbaren, am Deckel (1) und am behälterförmigen Teil (2) angebrachten Streifen (6) gebildet ist.

13. Verpackungsschachtel nach Anspruch 12, **dadurch gekennzeichnet,** daß das Scharnier durch eine perforierte und durch Schlitzen gebildete Falzung des Streifens (6) gebildet ist.

14. Verpackungsschachtel nach Anspruch 12 oder 13, **dadurch gekennzeichnet,** daß der Streifen (6) die Längsseite des behälterförmigen Teils (2) abdeckt.

15. Verpackungsschachtel nach einem der vorhergehenden Ansprüche, **dadurch gekennzeichnet,** daß die Verpackungsschachtel im vertikalen Querschnitt annähernd quadratisch ist und eine Länge von 25 bis 55 cm, vorzugsweise annähernd 40 cm, aufweist.

## Claims

1. Elongate packaging box of cardboard and/or plastics for block-shaped articles of identical shape, particularly box-like chocolates, comprising a container-shaped portion (2), a lid (1) and a one-piece spacer (3) in the container-shaped portion (2) for the articles, the spacer (3) being formed from a separate blank and being designed in the form of a ladder to contain individual articles disposed in rows, **characterised in that** the container-shaped portion (2) and the lid (1) are respectively formed and folded from separate blanks, and in that one side wall (18) of the container-shaped portion (2) is of lower dimensions than the, spacer (3).

2. Packaging box according to claim 2, **characterised in that** the ladder-shaped design includes webs (32) the ends of which are connected to folded-over legs (30, 31).

3. Packaging box according to claim 2, **characterised in that** there are defined between the webs (32) receiving holes which extend as far as the legs (31, 32).

4. Elongate packaging box of cardboard and/or plastics for block-shaped articles of identical shape, particularly box-like chocolates, comprising a container-shaped portion (2), a lid (1) and a one-piece spacer (3) in the container-shaped portion (2) for the articles, the spacer (3) comprising a separate blank and being designed with flat webs (32) between which there are disposed in rows receiving holes for the articles, and with folded-over legs (30) at the ends of the webs (32) in a ladder configuration seen in plan view, **characterised in that** the container-shaped portion (2) and the lid (1) respectively comprise a separate blank and are folded, and in that the receiving holes extend as far as the legs (30, 31).

5. Packaging box according to claim 4, **characterised in that** one side wall (18) of the container-shaped portion (2) is of lower dimensions than the spacer (3).

6. Packaging box according to one of claims 1 to 3 or 5, **characterised in that** the lid (1) has a side wall (9) which abuts on the side wall (18) of the container-shaped portion (2).

7. Packaging box according to one of claims 2 to 6, **characterised in that** the webs (32) are connected at their edges with tabs (33) which are folded over.

8. Packaging box according to claim 7, **characterised in that** the folded-over tabs (33) respectively correspond in their width and length to the width and length of the associated receiving hole between two webs (32).

9. Packaging box according to one of the preceding claims, **characterised in that** the width of the spacer (3) is adapted to the internal width of the packaging box.

10. Packaging box according to one of the preceding claims, **characterised in that** the narrow-sided end wall (22) of the container-shaped portion (2) projects upwards over the spacer (3).

11. Packaging box according to one of the preceding claims, **characterised in that** the lid (1) is connected to the container-shaped portion (2) by a hinge which is disposed on one longitudinal side of the packaging box.

12. Packaging box according to claim 11, **characterised in that** the hinge is formed by a longitudinally-foldable strip (6) attached to the lid (1) and to the container-shaped portion (2).

13. packaging box according to claim 12, **characterised in that** the hinge is formed by a perforated fold of the strip (6), formed by slots.

14. Packaging box according to claim 12 or 13, **characterised in that** the strip (6) covers the longitudinal side of the container-shaped portion (2).

15. Packaging box according to one of the preceding claims, **characterised in that** the packaging box is approximately square in vertical cross-section and has a length of 25 to 55 cm, preferably approximately 40 cm.

## Revendications

1. Boîte d'emballage allongée en carton et/ou en matière plastique, pour recevoir des objets parallélépipédiques de forme sensiblement identique, en particulier des pralines en forme de coffret, et se composant d'une partie formant réceptacle (2), d'un couvercle (1) et d'une pièce d'écartement (3) monolithique logée dans la partie formant réceptacle (2) pour lesdits objets, boîte suivant laquelle la pièce d'écartement (3) est constituée d'une pièce découpée distincte et conformée de manière à présenter la forme d'une échelle pour recevoir des objets individualisés disposés en rangées, caractérisée en ce que la partie formant réceptacle (2) et le couvercle (1) se composent chacun d'une pièce découpée distincte et en ce qu'une paroi latérale (18) de la partie formant réceptacle (2) est de hauteur inférieure à celle de a pièce d'écartement.

2. Boîte d'emballage selon la revendication 1, caractérisée en ce que la forme d'échelle comprend des traverses (32) dont les estrémités sont pourvues de pattes rabattues (30, 31).

3. Boîte d'emballage selon la revendication 2, caractérisée en ce que des ouvertures formant réceptacles qui s'étendent jusqu'aux pattes (31, 32) sont définies entre les travenses (32).

4. Boîte d'emballage allongée en carton et/ou en matière plastique pour recevoir des objets parallélépipédiques de forme sensiblement identique, en particulier des pralines en forme de coffret, et se composant d'une partie formant réceptacle (2), d'un couvercle (1) et d'une pièce d'écartement (3) monolithique logée dans la partie formant réceptacle (2) pour lesdits objets, boîte selon laquelle la pièce d'écartement (3) est constituée d'une pièce découpée distincte et est formée avec des travenses plates (32) entre lesquelles sont réservées des ouvertures formant réceptacles pour les objets en rangées, de manière à présenter, en vue de dessus, la forme d'une échelle, avec des pattes rabattues (30) aux extrémités des traverses (32), caractérisée en ce que la partie formant réceptacle (2) et le couvercle (1) se composent, respectivement, d'une pièce découpée distincte, et sont pliés, et en ce que les ouvertures formant les réceptacles s'étendent jusqu'aux pattes (30, 31).

5. Boîte d'emballage selon la revendication 4, caractérisée en ce qu'une paroi latérale (18) de la partie formant réceptacle (2) est de hauteur inférieure à celle de la pièce d'écartement (3).

6. Boîte d'emballage selon l'une des revendications 1 à 3 ou 5, caractérisée en ce que le couvercle (1) présente une paroi latérale (9) qui s'appuie sur la paroi latérale (18) de la partie formant réceptacle (2).

7. Boîte d'emballage selon l'une des revendications 2 à 6, caractérisée en ce que les traverses (32) sont reliées à des languettes (33) qui sont rabattues le long des bords de ces dernières.

8. Boîte d'emballage selon la revendication 7, caractérisée en ce que les languettes rabattues (33) correspondent, en largeur et en longueur, à la largeur et à la longueur de l'ouverture formant réceptacle associé comprises entre deux traverses (32).

9. Boîte d'emballage selon l'une quelconques des revendications précédentes, caractérisée en ce que la largeur de la pièce d'écartement (3) est adaptée à la largeur intérieure de la boîte d'emballage.

10. Boîte d'emballage selon l'une quelconque des revendications précédentes, caractérisée en ce que la paroi frontale (22) du petit côté de la partie formant réceptacle (2) dépasse en hauteur de la pièce d'écartement (3)

11. Boîte d'emballage selon l'une quelconque des revendications précédentes, caractérisée en ce que le couvercle (1) est relié à la partie formant réceptacle (2) par une articulation prévue sur une face longitudinale de la boîte d'emballage.

12. Boîte d'emballage selon la revendication 11, caractérisée en ce que l'articulation est constituée par une bandelette (6) pliable dans le sens de sa longueur et posée sur le couvercle (1) et sur la partie formant réceptacle (2).

13. Boîte d'emballage selon la revendication 12, caractérisée en ce que l'articulation est constituée par un plissement perforé de la bandelette (6), produit par des fentes.

14. Boîte d'emballage selon la revendication 12 ou 13, caractérisée en ce que la bandelette (6) recouvre la face longitudinale de la partie formant réceptacle (2).

15. Boîte d'emballage selon l'une quelconque des revendications précédentes, caractérisée en ce que la boîte d'emballage est approximativement carrée, vue en coupe transversale verticale, et présente une longueur de 25 à 55 cm, de préférence d'à peu près 40 cm.
